# EUROPÄISCHE PATENTSCHRIFT

(11) **EP 0 292 603 B1**
(45) Veröffentlichungstag und Bekanntmachung des Hinweises auf die Patenterteilung: **13.02.1991**
(21) Anmeldenummer: 87111871.7
(22) Anmeldetag: 17.08.1987
(51) Int. Cl.: F02B 75/32, F02B 41/04, F01B 9/02

(54) **Kraft- oder Arbeitsmaschine, insbesondere Verbrennungskraftmaschine**
Prime mover, particularly an internal combustion engine
Machines à conversion d'énergie, en particulier un moteur à combustion interne

(30) Priorität: 08.05.1987 DE 3715391
(43) Veröffentlichungstag der Anmeldung: 30.11.1988
(73) Patentinhaber: Mederer, Gerhard, D-8501 Allersberg (DE)
(72) Erfinder: Mederer, Gerhard, D-8501 Allersberg (DE)
(74) Vertreter: Göbel, Matthias, Dipl.-Ing.

(56) Entgegenhaltungen:
- EP-A- 0 025 503
- WO-A- /08922
- DE-C- 440 465
- DE-C- 612 405
- DE-C- 3 030 615

## Beschreibung

### Kraft- oder Arbeitsmaschine, insbesondere Verbrennungskraftmaschine

Die Erfindung betrifft eine Kraft- oder Arbeitsmaschine, insbesondere Verbrennungskraftmaschine mit mindestens einem Zylinder und einem in diesem axial verschieblichen Kolben, der über einen oberen Pleuelabschnitt und einem durch ein Gelenk mit diesem verbundenen unteren Pleuelabschnitt mit der Kurbelwelle verbunden ist und bei der beide Pleuelabschnitte durch einen angelenkten gemeinsamen Schwenkhebel an einer motorgehäusefest einstellbaren Achse abgestützt sind.

Bei einer Verbrennungskraftmaschine (DE-PS 30 30 615) ist es bekannt, den Kolben und die Kurbelwelle durch zwei gelenkig verbundene Pleuelabschnitte miteinander zu verbinden. Außerdem findet bei dieser Verbrennungskraftmaschine ein an einem gemeinsamen Gelenk für die beiden Pleuelabschnitte angreifender Schwenkhebel Anwendung, der mit seinem anderen Ende an einem veränderlich einstellbaren Exzenter abgestützt ist. Bei dieser Verbrennungskraftmaschine ist durch Erreichung einer verlängerten Verweilzeit des Kolbens im oberen Totpunkt ein verbesserter Drehmomentverlauf erzielt.

Es ist Aufgabe der Erfindung, Maßnahmen zu Lei stungssteigerungen und zur Anpassung an unterschiedliche Kraftstoffe bei Verbrennungskraftmaschinen der vorgenannten Art zu schaffen.

Erfindungsgemäß ist diese Aufgabe dadurch gelöst, daß der obere Pleuelabschnitt an dem den Kolben abgewandten Ende eine über das gemeinsame Gelenk hinausgeführte axiale Verlängerung aufweist und daß der Schwenkhebel mit dem den Pleuelabschnitt zugewandten Ende an der Verlängerung gelenkig angreift. Zweckmäßig ist die Stützachse für den Schwenkhebel im Motorblock exzentrisch einstellbar ausgebildet wobei die Stützachse zur Längsmittelachse des Zylinders radial und quer zur Längsmittelachse des Zylinders axial einstellbar ist. Auf diese Weise liegen das gemeinsame Gelenk beider Pleuelabschnitte und das Gelenk von oberem Pleuelabschnitt und Schwenkhebel auf zwei getrennten Bewegungsbahnen, was zu einer verringerten Kolbenbeschleunigung bei gleichem Kolbenweg und durch die Ausbildung größerer Hebelarme zu einer Erhöhung des Drehmoments führt. Die gewählte Kinematik von Pleuelabschnitten und Schwenkhebel erlaubt die Verlagerung des jeweils wirksamsten Drehmoments auf die wirksamsten Kurbelwellenstellungen, was zu einem geringem Kraftstoffverbrauch, zu einem kürzerem Zündverzug und demgemäß zu einer weichen Verbrennung mit einem ruhigen Betrieb der Verbrennungskraftmaschine führt. Darüberhinaus stellt sich auch eine Verringerung des Kolbenseitendrucks und damit eine verringerte Erwärmung des Motors und ein verminderter Verschleiß ein. Es versteht sich, daß die erfindungsmäßige Ausbildung von Pleuelabschnitten und Schwenkhebel gleichermaßen bei Otto- und Dieselmotoren bzw. bei beliebigen Arbeitskraftmaschinen, die mit einem Kolben betrieben werden, z.B. Kompressoren oder Pumpen, Anwendung finden kann.

Eine vorteilhafte Ausgestaltung der Verbrennungskraftmaschine ist dann erzielbar, wenn die Länge des unteren Pleuelabschnitts etwa das 1,3fache der Länge des oberen Pleuelabschnitts beträgt, die Gesamtlänge beider Pleuel abschnitte etwa 3 % größer als der Abstand zwischen dem kolbenseitigen Pleuellager des oberen Pleuelabschnitts und dem von dem kurbelwellenseitigen Pleuellager des unteren Pleuelabschnitts beschriebenen Kreis im oberen Totpunkt des Kolbens ist und daß weiter die Länge des Schwenkhebels etwa mit der 1,2fachen Länge des oberen Pleuelabschnitts ausgeführt ist, der radiale Abstand der Anlenkstelle des Schwenkhebels von der Zylinderachse etwa das 1,0fache der Länge des oberen Pleuelabschnitts beträgt und der Fußpunkt der Projektion der Anlenkstelle auf die Zylinderachse von der Kurbelwellenachse einen Abstand besitzt, der etwa 1/3 des Abstands des kolbenseitigen Pleuellagers des oberen Pleuelabschnitts von der Kurbelwellenachse im oberen Totpunkt des Kolbens beträgt. Die dadurch gewährleistete relativ lange Verweilzeit des Kolbens in seinem oberen Totpunkt erlaubt die Verbrennung des Kraftstoffs und die Kolbenbewegung optimal aufeinander abzustimmen, wobei die Verbrennung im oberen Totpunkt beginnt. Eine solche Verschiebung des Einspritzungsintervalls in Richtung auf einen späteren Zeitpunkt hin ist deswegen möglich, weil der Kolben länger im Bereich seiner oberen Totpunktstellung verweilt. Dies bringt auch einen verringerten Zündverzug mit verringerten Temperaturen und Druckbelastungen für den Motor. Versuche haben außerdem gezeigt, daß eine erhebliche Kraftstoffeinsparung unter Beibehaltung gleicher Leistungen erzielbar ist. Schließlich ist auch die Verwendung unterschiedlicher Kraftstoffe möglich, da die Kolbengeschwindigkeit veränderbar und den jeweiligen Kraftstoffen anpaßbar ist. Versuche haben bewiesen, daß Dieselmotore mit der beschriebnen Kinematik ohne Umstellungsmaßnahmen und ohne Leistungsabfall auch mit Benzin betrieben werden können. Außerdem besteht die Möglichkeit, wegen der geringeren Kolbenbelastung Kolben schwächerer Ausbildung oder mit geringerem Gewicht zu verwenden.

In Ausgestaltung der Verbrennungskraftmaschine ist noch vorgesehen, daß der obere Pleuelabschnitt gabelförmig ausgebildet ist und eine Lagerscheibe verdrehungsfrei fest trägt, an die der untere Pleuelabschnitt zentrisch und der Schwenkhebel exzentrisch mit den der Kurbelwelle bzw. der Stützachse abgewandten Enden angelenkt sind. Bevorzugt weisen die Gabelenden des oberen Pleuelabschnitts Absetzungen auf, die durch die Lagerscheibe überragt sind, wobei die Umfangsfläche der Lagerscheibe den unteren Pleuelabschnitt stützt und der im Bereich der Absetzungen sich erstreckende Teil der Lagerscheibe mit dem Schwenkhebel gelenkig verbunden ist. Hierdurch ist auf einfache Weise die geforderte axiale Verlängerung am oberen Pleuelabschnitt und darüberhinaus ein schmaler Aufbau für das durch die Pleuelabschnitte gebildete Pleuel erzielt, wodurch die Pleuelabschnitte und der Schwenkhebel auch in Mehrzylindermaschinen platzsparend untergebracht werden können. Ferner ist noch vorgesehen, die Stützachse vorteilhaft im Motorgehäuse auszubilden. Auch ist es möglich die Stützachse außerhalb des Motorblocks anzuordnen. Bei der letztgenannten Ausführung durchgreift der Schwenkhebel zur Verbindung mit der Stützachse eine Ausnehmung in der Motorgehäusewandung.

Die Erfindung ist anhand eines Ausführungsbeispiels in der Zeichnung verdeutlicht. Hierin zeigen:
- Fig. 1: eine Kraft- oder Arbeitsmaschine schematisch im Schnitt,
- Fig. 2: eine Kraft- oder Arbeitsmaschine im Schnitt,
- Fig. 3: Teilstücke von Pleuelabschnitten und Schwenkhebel in Seitenansicht,
- Fig. 4 und 5: verschiedene graphische Darstellungen

In den Fig. ist mit 1 ein Zylinder, z.B. einer Verbrennungskraftmaschine bezeichnet, der einen Kolben 2 verschieblich aufnimmt. Der Zylinder 1 ist beim Ausführungsbeispiel am oberen Ende durch einen plattenförmigen Zylinderkopf 3 verschlossen. Die Einrichtungen für die Zuführung von Brennstoff und Luft bzw. Brennstoffgemisch und der Abführung von Verbrennungsgasen sind aus Gründen der Übersicht nicht dargestellt.

Der Kolben 2 nimmt einen Kolbenbolzen 4 auf, an dem ein oberer Pleuelabschnitt 5 mit seinem oberen Lager 6 schwenkbeweglich angreift. Der Pleuelabschnitt 5 ist vorzugsweise gabelförmig ausgeführt und die Schenkel 7 des Pleuelabschnitts 5 halten im Bereich der freien Enden mittels Bolzen 8 eine Lagerscheibe 9 (Fig. 2,3), an die das obere Ende eines unteren Pleuelabschnitts 10 angelenkt ist, der mit seinem unteren Lager 18 an einer Kurbelwelle 11 angreift. Die Schenkel 7 weisen Absetzungen 12 auf, die durch die Lagerscheibe 9 überragt sind. An der Lagerscheibe 9 greift mittels eines Bolzen 13 ein Schwenkhebel 14 mit einem Ende 14'' gelenkig an, der mit seinem anderen Ende 14' in einem an einer Stützachse 15 exzentrisch angeordneten Lager 16 schwenkbar gestützt ist. Wie insbesondere die Fig. 1 und 3 zeigen, ist die Anlenkstelle für den Schwenkhebel 14 am oberen Pleuelabschnitt 5 um die Verlängerung 27 über die gemeinsame Anlenkstelle beider Pleuelabschnitte 5 und 10 hinausgeführt. Durch Verdrehen der Stützachse 15 sind die Stellungen des Lagers 16 und damit die wirksame Länge des Schwenkhebels 14 veränderbar.

In Fig. 1 befindet sich der Kolben 2 im oberen Totpunkt. Bei Abwärtsbewegungen des Kolbens 2 bewegt sich das kolbenseitige Pleuellager 6 längs der Zylinderachse 22 und die Lagerscheibe 9 auf einer Bewegungsbahn in Form eines Kreisbogens 17. Der Bolzen 13 bewegt sich auf einer weiteren Kreisbahn 21. Gleichzeitig dreht die Kurbelwelle 11 und mit ihr das kurbelwellenseitige Lager 18 in Richtung des Pfeils 19. Die Lageänderungen der Pleuelabschnitte 5,10 und des Schwenkhebels 14 im unteren Totpunkt des Kolbens 2 entsprechen den gestrichelten Linien. Die entsprechende Stellung des kurbelwellenseitigen Lagers 18 ist durch die Buchstaben UT bezeichnet. Es zeigt sich, daß bei Abwärtsbewegungen des Kolbens 2 aus dem oberen Totpunkt sich die Bewegungsbahn 17 für die Lagerscheibe 9 der Zylinderachse 22 annähert und diese im weiteren Verlauf der Abwärtsbewegungen des Kolbens 2 schneidet. Hierdurch ist erreicht, daß der Kolben 2 bei seinen Bewegungen aus dem oberen Totpunkt zunächst nur langsam vom Totpunkt entfernt wird, während das kurbelwellenseitige Pleuellager 18 bereits einen relativ großen Kurbelwellenwinkel durchläuft und der untere Pleuelabschnitt 10 eine Stellung erreicht, in der er in der Lage ist, ein großes Drehmoment zu übertragen. Dieser Zusammenhang läßt sich aus den in den Fig. 3 und 4 dargestellten Kurven entnehmen. Die Fig. 4 zeigt dabei mit der ausgezogenen Linie 23 einen Momentverlauf bei einer Verbrennungskraftmaschine erfindungsgemäßer Ausbildung. Auf der Abszisse sind die 360 einer Kurbelwellenumdrehung und auf der Ordinate der für konstante Kolbenaufdruckkraft ermittelte Momentenwert aufgetragen. Die gestrichelte Linie 24 gibt den Momentenverlauf bei einem herkömmlichen Vergleichsmotor wieder. Es zeigt sich, daß das maximale Drehmoment mit der Linie 23 bei etwa 45 Kurbelwellenumdrehung erreichbar ist. Geht man mit diesen Werten in die Fig. 3, welche den Kolbenweg über der Kurbelwellenumdrehung zeigt, wobei die ausgezogene Linie 25 die erfindungsgemäße Verbrennungskraftmaschine und die gestrichelte Linie 26 für einen herkömmlichen Vergleichsmotor (Linie 26) seinen oberen Totpunkt früher verläßt und später wieder erreicht, also insgesamt sehr viel kürzer im Bereich seiner oberen Totpunktstellung verweilt als der Kolben 2 der erfindungsgemäßen Ausführung (Linie 25).

Messungen beim Betrieb des Motors mit der beanspruchten Kinematik von Pleuelabschnitten und Schwenkhebel haben gezeigt, daß ein um 40 % geringerer Kraftstoffverbrauch bzw. eine entsprechende höhere Leistung erreichbar ist. Darüberhinaus enthalten die Abgase weniger Schadstoffe. Bei den Abgasen geht der Anteil an Stickoxyd um ca. 55%, der Anteil an Rußteilchen um ca. 75 % zurück. Wie gesagt, entstehen auch geringere Spitzendrucke und man erhält durch den kürzeren Zündverzug eine weiche Verbrennung, das heißt, annähernd eine Gleichraumverbrennung. Der Lauf der Brennkraftmaschine wird dadurch ruhiger. Der Betrieb der Verbrennungskraftmaschine kann mit Dieselkraftstoff, Benzin oder anderweitigen, auch geringwertigen Kraftstoffen erfolgen.

## Patentansprüche

1. Kraft- oder Arbeitsmaschine, insbesondere Verbrennungskraftmaschine mit mindestens einem Zylinder und einem in diesem axial verschieblichen Kolben, der über einen oberen Pleuelabschnitt und einem durch ein gemeinsames Gelenk mit diesem verbundenen unteren Pleuelabschnitt mit der Kurbelwelle verbunden ist und bei der beide Pleuelabschnitte durch einen angelenkten gemeinsamen Schwenkhebel an einer motorgehäusefest einstellbaren Achse abgestützt sind, dadurch gekennzeichnet, daß der obere Pleuelabschnitt (5) an dem den Kolben (2) abgewandten Ende eine über das gemeinsame Gelenk (9) hinausgeführte axiale Verlängerung (27) aufweist und daß der Schwenkhebel (14) mit dem den Pleuelabschnitten (5, 10) zugewandten Ende (14'') an der Verlängerung (27) gelenkig angreift.

2. Kraft- oder Arbeitsmaschine, nach Anspruch 1,dadurch gekennzeichnet, daß die Stützachse (15) für den Schwenkhebel (14) exzentrisch einstellbar ausgebildet ist.

3. Kraft- oder Arbeitsmaschine nach Anspruch 2, dadurch gekennzeichnet, daß die Stützachse (15) zur Längsmittelachse (22) des Zylinders (1) radial einstellbar ist.

4. Kraft- oder Arbeitsmaschine nach Anspruch 2, dadurch gekennzeichnet, daß die Stützachse (15) quer zur Längsmittelachse (22) des Zylinders (1) axial einstellbar ist.

5. Kraft- oder Arbeitsmaschnine nach Anspruch 1, dadurch gekennzeichnet, daß der obere Pleuelabschnitt (5) gabelförmig ausgebildet ist und eine Lagerscheibe (9) verdrehungsfrei fest trägt, an die der untere Pleuelabschnitt (10) zentrisch und der Schwenkhebel (14) exzentrisch mit den der Kurbelwelle (11) bzw. der Stützachse (15) abgewandten Enden angelenkt sind.

6. Kraft- oder Arbeitsmaschnine nach Anspruch 5, dadurch gekennzeichnet, daß die Gabelenden des Pleuelabschnitts (5) Absetzungen (12) aufweisen, die durch die Lagerscheibe (9) überragt sind und daß die Lagerscheibe (9) mit der Umfangsfläche den unteren Pleuelabschnitt (10) stützt und im Bereich der Absetzungen (12) mit dem Schwenkhebel (14) gelenkig verbunden ist.

7. Kraft- oder Arbeitsmaschine nach Anspruch 2, dadurch gekennzeichnet, daß die Stützachse (15) im Motorgehäuse angeordnet ist.

8. Kraft- oder Arbeitsmaschine nach Anspruch 2, dadurch gekennzeichnet, daß die Stützachse (15) außerhalb des Motorgehäuses angeordnet ist.

9. Kraft- oder Arbeitsmaschine nach Anspruch 1, dadurch gekennzeichnet, daß die Länge des unteren Pleuelabschnitts (10) etwa das 1,3fache der Länge des oberen Pleuelabschnitts (5) beträgt, die Gesamtlänge beider Pleuelabschnitte (5, 10) etwa 3% größer als der Abstand zwischen dem kolbenseitigen Pleuellager (6) des oberen Pleuelabschnitts (5) und dem von dem kurbelwellenseitigen Pleuellager (18) des unteren Pleuelabschnitts (10) beschriebenen Kreis im oberen Totpunkt des Kolbens (2) ist und daß die Länge des Schwenkhebels (14) etwa mit der 1,2fachen Länge des oberen Pleuelabschnitts (5) ausgeführt ist, der radiale Abstand der Anlenkstelle des Schwenkhebels (14) von der Zylinderachse (22) etwa das 1,0fache der Länge des oberen Pleuelabschnitts (5) beträgt und der Fußpunkt der Projektion des Lagers (16) auf die Zylinderachse von der Kurbelwellenachse einen Abstand besitzt, der etwa 1/3 des Abstands des kolbenseitigen Pleuellagers (6) des oberen Pleuelabschnitts (5) von der Kurbelwellenachse im oberen Totpunkt des Kolbens (2) beträgt.

## Claims

1. A power engine or production machine, more especially an internal combustion engine, including at least one cylinder and one piston, which is axially displaceable in said cylinder and is connected to the crankshaft via the intermediary of an upper connecting-rod portion and a lower connecting-rod portion, which is connected to the upper connecting-rod portion by means of a common pivot joint, and wherein both connecting-rod portions are supported on an adjustable axle, which is secured to the engine housing, by means of a pivotally mounted common pivotal lever, characterised in that the upper connecting-rod portion (5) includes an axial extension (27), which extends beyond the common pivot joint (9), at the end remote from the pistons (2), and in that the pivotal lever (14) engages pivotally with the extension (27) by the end (14'') facing the connecting-rod portions (5, 10).

2. Power engine or production machine according to claim 1, characterised in that the supporting axle (15) for the pivotal lever (14) is eccentrically adjustable.

3. Power engine or production machine according to claim 2, characterised in that the supporting axle (15) is adjustable radially relative to the central longitudinal axis (22) of the cylinder (1).

4. Power engine or production machine according to claim 2, characterised in that the supporting axle (15) is axially adjustable transversely relative to the central longitudinal axis (22) of the cylinder (1).

5. Power engine or production machine according to claim 1, characterised in that the upper connecting-rod portion (5) is bifurcated and fixedly carries a bearing disc (9) in a torsion-free manner, the lower connecting-rod portion (10) being pivotally mounted centrally on said bearing disc, and the pivotal lever (14) being pivotally mounted eccentrically on said bearing disc by the ends remote from the crankshaft (11) or supporting axle (15).

6. Power engine or production machine according to claim 5, characterised in that the bifurcated ends of the connecting-rod portion (5) have shoulder portions (12), which protrude through the bearing disc (9), and in that the bearing disc (9) supports the lower connecting-rod portion (10) with its circumferential surface and is pivotally connected to the pivotal lever (14) in the region of the shoulder portions (12).

7. Power engine or production machine according to claim 2, characterised in that the supporting axle (15) is disposed in the engine housing.

8. Power engine or production machine according to claim 2, characterised in that the supporting axle (15) is disposed externally of the engine housing.

9. Power engine or production machine according to claim 1, characterised in that the length of the lower connecting-rod portion (10) amounts to substantially 1.3 times the length of the upper connecting-rod portion (5), the total length of both connecting-rod portions (5, 10) is substantially 3 % greater than the spacing between the connecting-rod bearing (6) at the piston end of the upper connecting-rod portion (5) and the circle described by the connecting-rod bearing (18) at the crankshaft end of the lower connecting-rod portion (10) in the upper dead centre of the piston (2), and in that the length of the pivotal lever (14) is substantially 1.2 times the length of the upper connecting-rod portion (5), the radial spacing between the pivotal mounting position of the pivotal lever (14) and the axis (22) of the cylinder is substantially 1.0 times the length of the upper connecting-rod portion (5), and the base of the projection of the bearing (16) onto the axis of the cylinder from the axis of the crankshaft has a spacing which is substantially 1/3 of the spacing between the connecting-rod bearing (6) at the piston end of the upper connecting-rod portion (5) and the axis of the crankshaft in the upper dead centre of the piston (2).

## Revendications

1. Machine motrice ou de travail, particulièrement machine à combustion interne ayant au moins un cylindre et un piston coulissant axialement dans celui-ci, qui est relié au vilebrequin par un segment supérieur de bielle et un segment inférieur de bielle, relié à celui-ci par une articulation commune, et dans laquelle les deux segments de bielle sont appuyés, par un levier pivotant commun articulé, à un axe réglable solidaire du carter du moteur, caractérisée en ce que le segment supérieur de bielle (5) présente, à l'extrémité opposée au piston (2), un prolongement axial (27) au-delà de l'articulation commune et en ce que le levier pivotant (14) est articulé au prolongement (27) par son extrémité (14") proche des segments de bielle (5,10).

2. Machine motrice ou de travail selon la revendication 1, caractérisée en ce que l'axe de poussée (15) du levier pivotant (14) a une excentricité réglable.

3. Machine motrice ou de travail selon la revendication 2, caractérisée en ce que l'axe de poussée (15) est réglable radialement vis-à-vis de l'axe central longitudinal (22) du cylindre (1).

4. Machine motrice ou de travail selon la revendication 2, caractérisée en ce que l'axe de poussée (15) est réglable axialement transversalement à l'axe central longitudinal (22) du cylindre (1).

5. Machine motrice ou de travail selon la revendication 1, caractérisée en ce que le segment supérieur de bielle (5) est réalisé en forme de fourche et est solidaire d'un disque de palier (9) sans torsion, auquel le segment inférieur de bielle (10) est articulé de façon centrale et le levier pivotant (14) est articulé de façon excentrique par leurs extrémités opposées au vilebrequin (11) et à l'axe de poussée (15).

6. Machine motrice ou de travail selon la revendication 5, caractérisée en ce que les extrémités de la fourche du segment de bielle (5) présentent des évidements (12), d'où déborde le disque de palier (9) et en ce que le disque de palier (9) pousse le segment inférieur de bielle (10) par sa surface périphérique et est articulé au levier pivotant (14) dans la zone des évidements (12).

7. Machine motrice ou de travail selon la revendication 2, caractérisée en ce que l'axe de poussée (15) est agencé dans le carter du moteur.

8. Machine motrice ou de travail selon la revendication 2, caractérisée en ce que l'axe de poussée (15) est agencé en dehors du carter du moteur.

9. Machine motrice ou de travail selon la revendication 1, caractérisée en ce que la longueur du segment inférieur de bielle (10) est d'environ 1,3 fois la longueur du segment supérieur de bielle (5), la longueur totale des deux segments de bielle (5,10) est d'environ 3% supérieure à la distance entre le palier de bielle côté piston (6) du segment supérieur de bielle (5) et le cercle décrit, au point mort haut du piston (2), par le palier de bielle côté vilebrequin (18) du segment inférieur de bielle (10), et en ce que la longueur du levier pivotant (14) est d'environ 1,2 fois la longueur du segment supérieur de bielle (5), la distance radiale entre le point d'articulation du levier pivotant (14) et l'axe du cylindre (22) est environ égale à la longueur du segment supérieur de bielle (5), et le pied de la projection du palier (16), sur l'axe du cylindre, est à une distance de l'axe du vilebrequin égale à environ le tiers de la distance entre le palier de bielle côté piston (6) du segment supérieur de bielle (5) et l'axe du vilebrequin au point mort haut du piston (2).
